# EUROPÄISCHE PATENTSCHRIFT

(11) **EP 0 381 954 B1**
(45) Veröffentlichungstag und Bekanntmachung des Hinweises auf die Patenterteilung: **23.11.1994**
(21) Anmeldenummer: 90100838.3
(22) Anmeldetag: 16.01.1990
(51) Int. Cl.: F02M 45/00

(54) **Speicherkraftstoffeinspritzvorrichtung**
Accumulator fuel injection device
Dispositif d'injection de carburant avec accumulateur

(30) Priorität: 04.02.1989 DE 3903313
(43) Veröffentlichungstag der Anmeldung: 16.08.1990
(73) Patentinhaber: ROBERT BOSCH GMBH, 70442 Stuttgart (DE)
(72) Erfinder: Rembold, Helmut, D-7000 Stuttgart 40 (DE); Teegen, Walter, D-7050 Waiblingen-Hohenacker (DE); Haag, Gottlob, D-7145 Markgröningen (DE)

(56) Entgegenhaltungen:
- DE-A- 2 809 762
- DE-A- 3 700 687
- DE-C- 196 622
- US-A- 3 547 092
- US-A- 4 129 256
- US-A- 4 572 136

## Beschreibung

Die Erfindung bezieht sich auf eine Speicherkraftstoffeinspritzvorrichtung nach der Gattung des Patentanspruchs 1. Insbesondere im Schubbetrieb steht bei derartigen Speicherkraftstoffeinspritzvorrichtungen eine wesentlich höhere Fördermenge der Ladepumpe einer bis auf null gehende Entnahme von Kraftstoff aus dem Speicher gegenüber. Eine Anpassung der Fördermenge der Ladepumpe an dem Bedarf wurde bereits bei einer gattungsgemäßen Kraftstoffeinspritzvorrichtung vorgeschlagen, die durch die US-A-4 572 136 bekannt ist. Dort wurde ein Druckspeicher verwendet, dessen Speicherkolben eine Umfangsnut aufweist, die bei Verschiebung des Speicherkolbens einen mehr oder minder großen Drosselwiderstand in der Zuführleitung der Ladepumpe darstellt. Die Regelung bei dieser bekannten Vorrichtung funktioniert aber nur so lange, solange die Entnahme aus dem Speicher, wie beispielsweise bei Schubbetrieb, nicht definitiv gegen null geht, da in diesen Fällen die Zuführleitung von der bekannten Speicherkolbenausbildung zur Gänze verschlossen wird. Als Folge hiervon kann die Ladepumpe trockenlaufen. Eine solche Ausbildung führt zu einem erhöhten Verschleiß der Ladepumpe und zu einer Verringerung der Standzeit und insbesondere bei Fördermengen gegen null kann eine Zerstörung der Ladepumpe die Folge sein.

Bei einer anderen Ausführungsform dieser durch die US-A-4 572 136 bekannten Speicherkraftstoffeinspritzvorrichtung erfolgt die Steuerung des Speicherdrucks dadurch, daß die verschiebbare Wand des Speichers einen Pumpenkolben verdreht, der Teil der Ladepumpe ist und zur Steuerung der von ihm auf hohen Druck gebrachten Kraftstoffmenge pro Pumpenkolbenförderhub eine schräge Steuerkante aufweist, die je nach Drehstellung des Pumpenkolbens früher oder später im Laufe seines Förderhubs eine Verbindung zwischen Pumpenarbeitsraum und einer Entlastungsleitung aufsteuert. Weiterhin ist an dem die bewegliche Wand des Speichers bildenden Kolben ein Entlastungskanal vorgesehen, durch den ab einer bestimmten Stellung des Speicherkolbens der Speicherraum mit einem Entlastungsraum verbindbar ist. Damit sollen Druckpulsationen im Speicherraum, dessen Inhalt ansonsten durch die Schrägkantensteuerung am Pumpenkolben gesteuert wird, vermieden werden.

Durch die US-A-3 547 092 ist ferner eine Vorrichtung bekannt, bei der ein Volumenspeicher mit unverändertem Speichervolumen vorgesehen ist und der Druck des dort gespeicherten Kraftstoffs mit Hilfe einer Ventileinrichtung drehzahlabhängig gesteuert wird. Der gespeicherte Druck dient dabei dem Antrieb einer Kraftstoffhochdruckpumpe, durch die gesteuert durch verschiedene Steuermittel Kraftstoff einzelnen Kraftstoffeinspritzventilen zugeführt wird.

Die Erfindung zielt nun darauf ab, eine Speicherkraftstoffeinspritzvorrichtung der eingangs genannten Art zu schaffen, bei welcher die Gefahr einer Überlastung und eines übermäßigen Verschleißes der Pumpe auch dann mit Sicherheit vermieden wird, wenn die Verbrauchsmenge gegen null geht und welche somit insbesondere auch im Schubbetrieb eine unverändert hohe Standzeit der Ladepumpe gewährleistet. Diese Aufgabe wird nach der Erfindung durch die kennzeichnenden Merkmale des Patentanspruchs 1 gelöst.

Dadurch, daß die Fördermenge in der Ladepumpe im wesentlichen unverändert bleibt und somit auch eine Förderung einer Mindestmenge an Kraftstoff durch die Ladepumpe sichergestellt wird, wird ein Heißlaufen der Ladepumpe, insbesondere bei Schubbetrieb, mit Sicherheit vermieden. Die Förderung erfolgt bei Erreichen des gewünschten Speicherdrucks über die Drossel zur Saugleitung zurück, so daß keine weitere Hochdruckförderung in den Speicher selbst erfolgt.

Schließlich kann im Druckspeicher auch noch dafür Sorge getragen werden, daß ein Minimum an Fördermenge der Pumpe auch bei maximaler Füllung des Speichers aufrechterhalten wird, wofür der Druckspeicher über eine Steuerkante mit einem Abflußquerschnitt verbunden werden kann. Diese letztgenannte Möglichkeit, im Speicher selbst bei Erreichen des maximalen Speichervolumens bzw. des maximal zulässigen Speicherdruckes einen Abflußquerschnitt gedrosselt freizugeben, kann aber naturgemäß nur dann sinnvoll angewandt werden, wenn die Feder im Speicher so ausgelegt ist, daß es zu keinem Flattern des Speicherkolbens und damit zum unerwünschten Aufbau von Druckwellen im Speicher kommt. Es sind daher diejenigen Maßnahmen bevorzugt, bei welchen gleichzeitig eine weitgehende Beruhigung und Konstanz des Speicherdruckes möglich ist, und es ist daher mit besonderem Vorteil die erfindungsgemäße Speicherkraftstoffeinspritzvorrichtung so ausgebildet, daß die Drossel von einem entgegen der Kraft einer Feder verschieblichen, den zu drosselnden Leitungsquerschnitt durchsetzenden Kolben gebildet ist, wobei der Kolben eine in den zu drosselnden Leitungsquerschnitt eintauchende Querbohrung oder Umfangsnut aufweist, und entgegen der Kraft der Feder vom Druck des Speichers bzw. der Druckleitung beaufschlagt ist. Zusätzlich kann naturgemäß bei einer derartigen Ausbildung immer als Überlastschutz noch ein Abflußquerschnitt im Speicher selbst bei Erreichen des maximalen Füllstandes freigegeben werden. Dadurch, daß nun ein gesonderter, entgegen der Kraft einer Feder verschieblicher Kolben vorgesehen ist, werden Voraussetzungen geschaffen, mit welchen eine gleitende und besonders pumpenschonende Regelung der Druckverhältnisse bzw. der Förderverhältnisse der Pumpe ermöglicht wird. Ein derartiger, von einem den Leitungsquerschnitt durchsetzenden Kolben gebildeter Steuerschieber als Drossel kann in besonders einfacher Weise in einer die Saugleitung mit der Druckleitung verbindenden Zweigleitung angeordnet sein, wodurch darüberhinaus der Vorteil geboten wird, eine derartige Drossel raumsparend unterzubringen. Während bei der Ausbildung gemäß der eingangs genannten US-PS 4 572 136 der Steuerschieber koaxial mit dem Kolben des Speichers als gemeinsamer Bauteil ausgebildet sein mußte, kann ein derartiger, in eine Zweigleitung eingebauter Steuerschieber an beliebiger Stelle untergebracht werden, so daß sich eine konstruktiv kleinbauende und präzise regelbare Einrichtung ergibt.

Die Trennung des Steuerschiebers bzw. des den zu drosselnden Leitungsquerschnitt durchsetzenden Kolbens vom Kolben des Druckspeichers ermöglicht es darüberhinaus, wie es einer bevorzugten Weiterbildung der Erfindung entspricht, Federn mit vorteilhaften Federkennlinien für die Drossel einzusetzen. Mit Vorteil ist die Ausbildung hiebei so getroffen, daß die den Kolben der Drossel beaufschlagende Feder eine degressive Federkennlinie aufweist. Eine derartige degressive bzw. negative Federkennlinie erlaubt es, das Flattern des Schieberventiles zu verhindern und bietet die Möglichkeit,unter Vermeidung von ausgeprägten Druckwellen bei Erreichen des maximalen Speichervolumens bzw. des maximalen Speicherdruckes ohne Veränderung der Förderleistung der Pumpe unter weitestgehender Schonung der Pumpe die Pumpe weiter zu betreiben. Die gesonderte Ausbildung des Schieberventiles erlaubt es darüberhinaus, druckgesteuerte zusätzliche Maßnahmen zu verwirklichen, welche ein sicheres Öffnen und Schließen und auch eine präzise Einstellung von Drosselquerschnitten bei kleinbauenden Drosseln ergeben. Eine besonders bevorzugte Möglichkeit besteht hierbei darin, daß der Speicher wenigstens eine vom Speicherkolben überschleifbare Steuerbohrung bzw. Ringnut aufweist, über welche bei Erreichen des vorgesehenen Füllvolumens des Speichers Druckmittel zu einer der Feder abgewandten Stirnfläche des Kolbens der Drossel geführt ist. Bei einer derartigen Ausbildung wird der im Speicher aufgebaute Druck ohne schlagartige Druckwelle beim Überschleifen einer Steuerbohrung im Druckspeicher der der Feder des die Drossel ausbildenden Kolbens gegenüberliegenden Stirnfläche dieses Kolbens zugeführt, wodurch eine rasche und korrekte Einstellung des Drosselquerschnittes beispielsweise in einer Bypassleitung zur Saugleitung eingestellt werden kann. Um die Feder einer derartigen Drossel entsprechend klein dimensionieren zu können, kann die Federwirkung gleichfalls durch Druck, beispielsweise durch den Vorpumpendruck in der Saugleitung unterstützt werden, wobei in diesem Falle,um den Ausweichhub des drosselnden Kolbens zu gewährleisten, mit Vorteil die Ausbildung so getroffen ist, daß die Enlastungsbohrung des Speicherkolbens bei Freigabe einer ersten Steuerbohrung, über welche Druckmittel aus dem Speicher zum Drosselkolben geleitet ist, mit einer zweiten Steuerbohrung fluchtet, welche zweite Steuerbohrung über eine Leitung mit dem Federraum des Kolbens der Drossel verbunden ist, und daß an den Federraum über ein nach außen schließendes Rückschlagventil die Saugleitung angeschlossen ist, wobei der Druckabbau in einfacher Weise dadurch erzielt werden kann, daß der federbelastete Speicherkolben eine die Steuerbohrung(en) überschleifende Entlastungsbohrung aufweist. Auf diese Weise wird beim Beaufschlagen der der Feder gegenüberliegenden Stirnfläche des Kolbens der Drossel im Federraum zur Unterstützung der Federkraft vorrätiger Kraftstoff unter Vorpumpendruck über die Entlastungsbohrung ausgepreßt, so daß die Verschiebebewegung in diesen Fällen nicht behindert wird. Insgesamt ergibt sich durch derartige Maßnahmen eine weitgehend hydraulische Dämpfung der Bewegung eines Drosselventiles, wodurch sich unerwünschte Druckwellen mit Sicherheit vermeiden lassen.

Bei einer derartigen Ausbildung läßt sich zusätzlich oder alternativ die Freigabe eines Abflußquerschnittes bei Erreichen des maximalen Speicherdruckes in einfacher Weise dadurch sicherstellen, daß der Speicherraum über ein im Speicherkolben integriertes Überdruckventil in den Federraum des Speicherkolbens und/oder über die zweite Steuerbohrung in den Federraum des Kolbens der Drossel entlastbar ist.

Eine besonders einfache konstruktive Möglichkeit, einen Mindestquerschnitt in der Saugleitung aufrechtzuerhalten, besteht darin, daß der Kolben der Drossel zwischen Anschlägen, insbesondere Anschlaghülsen, entgegen der Kraft der Feder verschiebbar ist. Bei einer derartigen Ausbildung kann der Speicher selbst ohne Feder ausgebildet sein und beispielsweise als Kompressionspeicher ausgebildet sein, wobei der erforderliche Speicherdruck durch eine relativ klein dimensionierte und schwache Feder des als Drossel ausgebildeten Ausweichkolbens aufrechterhalten werden kann. Der Kolben der Drossel wird auf Grund seines verhältnismäßig kleinen Stirnflächenquerschnittes auch bei geringer Federbelastung einen entsprechend hohen Druck im Kompressionsspeicher sicher kompensieren können.

Eine Drosselung in einer Bypassleitung zwischen Druckleitung und Saugleitung kann prinzipiell zu einem unerwünschten Rückdrücken von unter Druck stehenden Kraftstoff aus dem Speicher in die Saugleitung führen. Wenn unter möglichst weitgehender Schonung der Pumpe bei Erreichen des maximalen Füllvolumens im Speicher bzw. des maximalen Speicherdruckes ein rasches Umschalten auf Rückförderung in den Vorlauf erwünscht ist, ist es besonders vorteilhaft die Ausbildung so zu treffen, daß bei Einschaltung der Drossel in eine die Druckleitung mit der Saugleitung verbindende Zweigleitung der Druckspeicher über ein zur Pumpe schließendes Rückschlagventil nach der Anschlußstelle der Zweigleitung mit der Druckleitung verbunden ist.

Die Erfindung wird nachfolgend an Hand von in der Zeichnung dargestellten Ausführungsbeispielen näher erläutert. In dieser zeigen Fig.1 eine schematische Darstellung des prinzipiellen Aufbaues einer erfindungsgemäßen Einspritzvorrichtung; Fig.2 einen Schnitt durch eine erste Ausführungsform der erfindungsgemäßen Speicherkraftstoffeinspritzvorrichtung; Fig.3 einen teilweisen Schnitt analog zu Fig.1 durch eine abgewandelte Ausführungsform, wobei lediglich die Saug- und Druckleitung der Ladepumpe sowie eine in eine Zweigleitung eingeschaltete Drossel dargestellt sind; Fig.4 eine schematische Darstellung einer weiteren Ausführungsform, wobei lediglich der wie in Fig.3 dargestellte Teilbereich gezeigt ist; die Fig.5a, 5b und 5c unterschiedliche Stellungen des Speicherkolbens der Fig.4; Fig.6 eine weitere abgewandelte Ausführungsform in einer zu Fig.4 analogen Darstellung;

In der schematischen Darstellung der Fig.1 ist mit 1 eine Ladepumpe bezeichnet, welche Kraftstoff aus einem Tank 2 einem Speicher 3 unter Druck zuführt, wobei in der Zuführungsleitung 4 ein Rückschlagventil 5 vorgesehen ist, welches ein Rückströmen des unter hohem Druck stehenden Kraftstoffes beim Saughub der Pumpe 1 aus dem Speicher 3 verhindert. Aus dem Speicher 3 bzw. der Druckleitung 4 gelangt der Kraftstoff über ein in eine Zuführungsleitung 6 zu einer Einspritzdüse 7 eingeschaltetes Magnetventil 8 sowie eine Verteilerwelle 9 und ein Druckventil 10 zur Einspritzdüse 7. Das Magnetventil 8 ist dabei als 3/2-Magnetventil ausgebildet und es kann über dieses Magnetventil 8 in einfacher Weise der Einspritzzeitpunkt sowie die Einspritzmenge über die Einschaltdauer des Magnetventiles gesteuert werden. Die Pumpe selbst dreht in nicht näher dargestellter Weise mit der Nockenwellen-Drehzahl und ist mit der Verteilerwelle 9 gekoppelt, wie dies mit 11 angedeutet ist. Entsprechend der Drehstellung der Verteilerwelle 9 wird dabei jeweils eine bestimmte, einem Zylinder zugeordnete Einspritzdüse 7 mit Kraftstoff unter Druck beaufschlagt. Durch die Kopplung ist die Anpassung der Fördermenge der Pumpe an die Einspritzmenge drehzahlabhängig gegeben, wobei die lastabhängige Anpassung durch eine im folgenden beschriebene Regeleinrichtung realisiert wird.

In Fig.2 ist mit 12 ein Kolben der als Radialkolbenpumpe ausgebildeten Pumpe 1 bezeichnet. Die Pumpe kann dabei beispielsweise insgesamt drei Kolben aufweisen. Der Kolben wird über einen an einer Antriebswelle 13 innerhalb eines mit Schmieröl gefüllten Raumes vorgesehenen Exzenternocken 14 entsprechend der Drehzahl der Welle bewegt, wobei die Ansaugung von Kraftstoff über eine Zuleitung 15 aus einem nicht näher bezeichneten Tank erfolgt und die Druckleitung zum Speicher 3 wiederum mit 4 bezeichnet ist. Zur Verhinderung des Rückströmens von Kraftstoff während des Saughubes des Kolbens 12, welcher durch eine Feder 16 beaufschlagt immer in Anlage an den Exzenternocken 14 gehalten ist, findet wiederum das Rückschlagventil 5 in der Druckleitung 4 Verwendung. Aus dem Speicher 3 bzw. der Druckleitung 4 erfolgt die Förderung von Kraftstoff unter hohem Druck wiederum über die Leitung 6, in welcher das Magnetventil 8 sowie die mit der Antriebswelle 13 gekoppelte Verteilerwelle 9 eingeschaltet sind, zu einer nicht näher dargestellten Düse, wie dies durch den Pfeil 7 angedeutet ist.

Der Speicher 3 weist einen Speicherkolben 17 auf, welcher im Ausführungsbeispiel gemäß Fig.2 von einer Feder 18 belastet ist, durch welche der Betriebsdruck von ungefähr 200 bar eingestellt wird. Mit dem Speicherkolben 17 ist direkt ein Schieberventil 19 verbunden, welches einen abgesetzten Bereich 20 aufweist und entsprechend dem Füllstand und damit dem Hub des Speicherkolbens 17 einen Drosselquerschnitt in der Zuleitung bzw. Saugleitung zur Pumpe 1 darstellt. Der abgesetzte Bereich 20 ist dabei so dimensioniert, daß selbst bei maximalem Füllstand des Speichers 3 ein Mindestquerschnitt der Zuleitung 15 zur Pumpe 1 freigegeben wird, um ein Trockenlaufen der Pumpe bei maximalem Füllstand des Speichers 3 zu verhindern. Eine weitere Sicherung der Pumpe gegen Heißlaufen bei Schubbetrieb, d.h. bei gegen Null gehender Einspritzmenge, wird neben der Drosselung der Zufuhr auf eine Mindestmenge dadurch erzielt, daß der Speicherkolben 17 bei Erreichen des maximalen Speichervolumens einen als Ringnut in der Führungsbohrung 21 des Speicherkolbens 17 ausgebildeten Abflußquerschnitt 22 freigibt, in welche eine Rücklaufleitung 23 und eine mit rückwärtig vom Speicherkolben 17 begrenzten, die Feder 18 aufnehmenden Federraum 68 verbundene Längsnut 69 in der Führungsbohrung 21 mündet. Dadurch wird sichergestellt, daß die von der Pumpe geförderte Mindestmenge durch Freilassung eines minimalen Drosselquerschnittes in der Zulaufleitung auch bei einer Einspritzmenge von Null von der Pumpe abgefördert wird. Die Speicherfeder 18 weist hiebei eine niedrige Federkonstante auf, so daß Speicherdruckänderungen im Regelbereich vernachlässigbar sind.

In Fig.2 ist weiters eine an das Magnetventil 8 angeschlossene Rücklaufleitung 24 dargestellt.

Bei dem in Fig.3 dargestellten Teilbereich einer abgewandelten Ausführungsform sind für gleiche Bauteile die Bezugszeichen der Fig.1 und 2 beibehalten worden. Bei dieser Ausführungsform ist in eine Zweigleitung 25 zwischen der Saugleitung 15 und der Druckleitung 4 eine Drossel 26 in Form eines Kolbenschiebers eingeschaltet, welcher von einer Feder 27 beaufschlagt ist. An die zum Magnetventil bzw. zur Einspritzdüse führende Leitung 6 aus dem Speicher 3 ist eine Zweigleitung 28 angeschlossen, über welche bei Überschreiten des Betriebsdruckes im Speicher 3 die der Feder 27 abgewandte Stirnfläche 29 des Kolbenschiebers von Kraftstoff unter Speicherdruck beaufschlagt wird, worauf nach einer Verschiebung der Drossel 26 entgegen der Kraft der Feder 27 die Bypassleitung 25 zwischen dem Zulauf 15 und der Hochdruckleitung 4 über eine am Umfang der Drossel vorgesehene Umfangsnut 30 freigegeben wird. Es erfolgt somit direkt eine Förderung aus der Druckleitung 4 zumindest teilweise in den Zulauf 15, um ein weiteres Ansteigen des Druckes im Speicher bzw. ein Überschreiten der maximalen Füllmenge des Speichers zu verhindern. Um bei geöffneter Zweigleitung 25 ein Entleeren des Speichers 3 in die Zulaufleitung 15 zu verhindern, ist in Förderrichtung stromab der Anschlußstelle der Zweigleitung 25 an die Druckleitung 4 ein weiteres, zum Speicher 3 öffnendes Rückschlagventil 31 in der Druckleitung 4 vorgesehen. Damit keine nachteiligen Effekte am Schaltventil bzw. der Drossel 26 auftreten, weist die Tellerfeder 27 eine negative Kennlinie, d.h. eine abnehmende Federkraft bei Zusammendrücken auf. Zur Einhaltung des Betriebsdruckes ist hiebei eine genaue Abstimmung der Feder 18 des Druckspeichers und der Feder 27 der Drossel 26 erforderlich.

Eine derartig genaue Abstimmung der Federkräfte des Druckspeichers 3 sowie der Drossel 26 in der Zweigleitung zwischen der Hochdruckleitung und der Saugleitung bzw. Zuführungsleitung 15 ist bei einer Ausbildung, wie sie in Fig.4 dargestellt ist, weniger kritisch. Auch bei dieser Ausführungsform ist die als Kolbenschieber ausgebildete Drossel 26 in der Zweigleitung 25 zwischen der Hochdruckleitung 4 und der Zuleitung 15 mit einer Umfangsnut 30 ausgebildet, wobei bei Beaufschlagung der einer Feder 32 abgewandten Stirnfläche 29 des Kolbenschiebers wiederum die Zweigleitung 25 freigegeben wird. Abweichend von der Ausbildung gemäß Fig.3 steht die die der Feder 32 gegenüberliegende Stirnfläche 29 mit Kraftstoff unter Speicherdruck beaufschlagende Leitung 33 bei dieser Ausführungsform mit einer in der Führungsbohrung 21 des Speicherkolbens 17 vorgesehenen, als Ringnut ausgebildete Steuernut 34 in Verbindung, wobei eine Beaufschlagung des Kolbens 26 erst bei einem Überschleifen der als Steuerkante ausgebildeten Stirnfläche 35 des Speicherkolbens 17 mit der Steuernut 34 eintritt, wie dies in Fig.5c näher dargestellt ist. Zur Entlastung der Drossel 26 weist der Speicherkolben 17 in seiner Wand eine zum Federraum 68 führende Entlastungsbohrung 36 auf, welche bei einem unter dem maximalen Füllvolumen des Speichers 3 liegenden Kraftstoffvolumen mit der Steuernut 34 in Verbindung steht.

Die einzelnen Stellungen des Speicherkolbens 17 relativ zur Steuernut 34 sind dabei in den Fig.5a bis 5c näher dargestellt. Bei einem Überschleifen der Steuernut 34 durch die Stirnfläche 35 des Kolbens 17, wie dies in Fig.5c dargestellt ist, wird der Kolbenschieber 26 mit Kraftstoff unter Speicherdruck beaufschlagt und gegen die Kraft der Feder 32 verschoben, wodurch die Zweigleitung 25 zwischen der Hochdruckleitung 4 und dem Rücklauf geöffnet wird und eine weitere Zuführung von Kraftstoff in den Speicher 3 unterbrochen wird. Die Entlastung der Drossel 26 erfolgt dabei in der in Fig.5a dargestellten Stellung, in welcher die Steuernut 34 mit der Entlastungsbohrung 36 des Speicherkolbens 17 in Verbindung steht, so daß der die Stirnfläche 29 der Drossel beaufschlagende Kraftstoff aus dem entsprechenden Kolbenraum 37 abgezogen werden kann und der Kolbenschieber 26 durch Beaufschlagung über die Feder 32 die Verbindung 25 zwischen der Hochdruckleitung 4 und der Zulaufleitung 15 wiederum schließt. In Fig.5b ist eine Zwischenstellung des Speicherkolbens 17 dargestellt, in welcher die Steuernut 34 vom Kolben 17 verschlossen ist. Damit in dieser Stellung in Folge der Leckmenge über die Kolbenführung kein Umschalten der Drossel 26 erfolgt, muß die Feder 32 entsprechend stark vorgespannt werden. Über die Zuordnung und Dimensionierung der von der Steuernut 34, der Entlastungsbohrung 36 und der Stirnfläche 35 des Speicherkolbens gebildeten Steuerkanten läßt sich dabei die gewünschte Schalthysterese einstellen.

Eine abgewandelte Ausführungsform zur Ausbildung gemäß Fig.4 ist Fig.6 zu entnehmen, in welcher die Drossel 26 wiederum in die Zweigleitung 25 zwischen der Druckleitung 4 und der Zulaufleitung 15 eingeschaltet ist, wobei bei einer Beaufschlagung der Drossel 26 mit Kraftstoff unter Speicherdruck diese nach Verschiebung gegen die Kraft der Feder 32 über die Umfangsnut 30 wiederum die Verbindung 25 öffnet. Die Beaufschlagung der der Feder abgewandten Stirnfläche 29 der Drossel 26 erfolgt dabei wiederum durch Freigabe einer ersten Steuernut 34 durch die Stirnfläche 35 des Speicherkolbens 17. Der Speicherkolben 17 weist wiederum eine Entlastungsbohrung 36 auf, welche bei der in Fig.6 dargestellten Stellung des Speicherkolbens 17, in welcher die Beaufschlagung der Drossel 26 eingeleitet wird, mit einer zweiten Steuernut 38 in der Führungsbohrung 21 in Verbindung steht, über welche über eine Leitung 39 ein die Feder 32 der Drossel 26 aufnehmender Federraum 40 entlastet wird, welcher Federraum 40 über eine ein zum Federraum 40 öffnendes Rückschlagventil 43 enthaltende Leitung 42 mit der Zuführungsleitung 15 verbunden ist. Ein Schließen der Drossel 26 erfolgt analog wie bei der Ausbildung gemäß Fig.4 in der in Fig.5a dargestellten Stellung, in welcher die Leitung 33 und der Kolbenraum 37 über die Steuernut 34 und die Entlastungsbohrung 36 entlastet werden. In diesem Fall erfolgt gleichzeitig die Einbringung von Kraftstoff aus der Zuführungsleitung 15 über eine Leitung 42 und ein zur Zuführungsleitung 15 schließendes Rückschlagventil 43 in den Federraum 40 der Drosselfeder 32. In dieser Stellung wird dabei die Steuernut 38 vom Speicherkolben verschlossen. Es kann bei dieser Ausführungsform eine schwache Feder 32 Verwendung finden, da die Verschiebung der Drossel 26 durch die Füllung des Federraumes 40 mit Kraftstoff aus der Zuleitung 15 hydraulisch über die Steuerkanten 34 und 38 geschaltet wird. Im Speicherkolben 17 ist darüberhinaus bei der in Fig.6 dargestellten Ausführungsform ein Überdruckventil integriert, wobei Kraftstoff aus dem Speicherraum 44 über eine in der Stirnfläche 35 vorgesehene Bohrung 45 in einen Raum 46 eingeleitet wird, welcher durch einen mit einem ringförmigen Ventilsitz 73, der die Bohrung 45 am innenliegenden Boden des Speicherkolbens 17 umgibt, zusammenwirkenden, von der Kolbenfeder 18 beaufschlagten Kolben 47 begrenzt wird. Zur Verbindung mit dem druckentlasteten, die Feder 18 aufnehmenden Federraum 68 des Druckspeichers weist der Kolben 47 Längsausnehmungen 74 auf. Durch entsprechende Bemessung der Kolbenquerschnittsfläche gibt der Kolben 47 bei einem Überdruck die Verbindung des Speicherraumes 44 zum Federraum 68 frei. Die Entlastungsbohrungen 36 werden durch die Längsausnehmungen 74 freigehalten.

## Patentansprüche

1. Speicherkraftstoffeinspritzvorrichtung mit einer Ladepumpe(1), die über einen Zuleitung (15) Kraftstoff aus einem Kraftstoffvorratsbehälter erhält und unter Druck über eine Zuführleitung (4), in der ein in Förderrichtung öffnendes Rückschlagventil (31) angeordnet ist, einem Speicher zuführt, der eine entgegen einer Rückstellfeder (18) verschiebbare Wand (17) aufweist und aus dem über eine elektrisch gesteuerte Ventilanordnung (8) wenigstens eine Einspritzdüse (7) mit Kraftstoff versorgt wird und mit Steuerung des Speicherdrucks mittels einer durch den Speicherdruck verstellbaren, in einer stromabwärts der Ladepumpe(1) zu einem Entlastungsraum abführenden Zweigleitung(25) angeordneten Drossel (26), dadurch gekennzeichnet, daß die Ladepumpe (1) so ausgebildet ist, daß sie ständig Kraftstoff fördert, der über die Drossel (26) abführbar ist und die Zweigleitung (25) stromaufwärts des Rückschlagventils (31) von der Zuführleitung (4) abführt.

2. Speicherkraftstoffeinspritzvorrichtung nach Anspruch 1, dadurch gekennzeichnet, daß die Drossel von einem entgegen der Kraft einer Feder verschieblichen, den zu drosselnden Leitungsquerschnitt der Zweigleitung (25) durchsetzenden Kolben (26) gebildet wird, wobei der Kolben (26) an seiner einen Stirnfläche (29) entgegen der Kraft einer Rückstellfeder (27) vom Druck im Speicher beaufschlagt ist.

3. Speicherkraftstoffeinspritzvorrichtung nach Anspruch 2, dadurch gekennzeichnet, daß der Kolben zur Steuerung des Leitungsquerschnitts der Zweigleitung eine Umfangsnut (30) aufweist.

4. Speicherkraftstoffeinspritzvorrichtung nach einem der Ansprüche 2 bis 3, dadurch gekennzeichnet, daß die den Kolben der Drossel (26) beaufschlagende Feder (27) eine degressive Federkennlinie aufweist.

5. Speicherkraftstoffeinspritzvorrichtung nach einem der Ansprüche 1 bis 4, dadurch gekennzeichnet, daß der Speicher wenigstens eine von der verschiebbaren Wand (17) überschleifbare Steuerbohrung bzw. Ringnut (34,38) aufweist, über welche bei Erreichen des vorgesehenen Füllvolumens des Speichers Druckmittel zu einer der Feder (32) abgewandten Stirnfläche (29) des Kolbens der Drossel (26) geführt ist.

6. Speicherkraftstoffeinspritzvorrichtung nach Anspruch 5, dadurch gekennzeichnet, daß die federbelastete verschiebbare Wand (17) eine die Steuerbohrung(en) bzw. Ringnut überschleifende Entlastungsbohrung (36) aufweist.

7. Speicherkraftstoffeinspritzvorrichtung nach Anspruch 6, dadurch gekennzeichnet, daß die Enlastungsbohrung (36) der verschiebbaren Wand bei Freigabe einer ersten Steuerbohrung (34), bzw. Ringnut, über welche Druckmittel aus dem Speicher (3) zum Drosselkolben (26) geleitet ist, mit einer zweiten Steuerbohrung (38) bzw. Ringnut fluchtet, welche zweite Steuerbohrung (38) bzw. Ringnut über eine Leitung (39) mit dem Federraum (40) des Kolbens der Drossel (26) verbunden ist, und daß an den Federraum (40) über ein nach außen schließendes Rückschlagventil (43) die Saugleitung (15) angeschlossen ist.

8. Speicherkraftstoffeinspritzvorrichtung nach Anspruch 7, dadurch gekennzeichnet, daß der Speicherraum (44) über ein in der verschiebbaren Wand (17) integriertes Überdruckventil (47) in den Federraum (68) der verschiebbaren Wand (17) und/oder über die zweite Steuerbohrung (38) bzw. Ringnut in den Federraum (40) des Kolbens der Drossel (26) entlastbar ist.

9. Speicherkraftstoffeinspritzvorrichtung nach einem der Ansprüche 2 bis 8, dadurch gekennzeichnet, daß der Kolben der Drossel (19) zwischen Anschlägen, insbesondere Anschlaghülsen (50), entgegen der Kraft der Feder (49) verschiebbar ist.

## Claims

1. A reservoir fuel injection appliance, having a charging pump which obtains fuel from a fuel storage container via an inlet and supplies it under pressure via a supply conduit, in which is arranged a non-return valve opening in the delivery direction, to a reservoir which has a wall which can be displaced against a return spring and from which at least one injection nozzle is supplied with fuel via an electrically controlled valve arrangement, and having control of the reservoir pressure by means of a throttle, which can be adjusted by the reservoir pressure, arranged in a branch conduit leading away, downstream of the charging pump, to a relief space, wherein the charging pump is configured in such a way that it continuously delivers fuel which can be led away via the throttle and the branch conduit leads away from the supply conduit upstream of the non-return valve.

2. The reservoir fuel injection appliance as claimed in claim 1, wherein the throttle is formed by a piston which can be displaced against the force of a spring and which passes through the conduit cross section of the branch conduit to be throttled, the piston being acted on by the pressure in the reservoir on one of its end surfaces against the force of a return spring.

3. The reservoir fuel injection appliance as claimed in claim 2, wherein the piston has a peripheral groove for controlling the conduit cross section of the branch conduit.

4. The reservoir fuel injection appliance as claimed in claim 2 or 3, wherein the spring acting on the throttle piston has a degressive spring characteristic.

5. The reservoir fuel injection appliance as claimed in one of claims 1 to 4, wherein the reservoir has at least one control hole or annular groove which can be passed over by the displaceable wall and by means of which pressure medium is guided to an end surface, facing away from the spring, of the throttle piston when the specified filling volume of the reservoir is reached.

6. The reservoir fuel injection appliance as claimed in claim 5, wherein the spring-loaded displaceable wall has a relief hole which passes over the control hole(s) or annular groove.

7. The reservoir fuel injection appliance as claimed in claim 6, wherein the relief hole of the displaceable wall is aligned with a second control hole or annular groove when a first control hole or annular groove, by means of which pressure medium is fed from the reservoir to the throttle piston, is released, which second control hole or annular groove is connected by means of a conduit to the spring space of the throttle piston, and wherein the suction conduit is connected to the spring space by means of a non-return valve which closes toward the outside.

8. The reservoir fuel injection appliance as claimed in claim 7, wherein the reservoir space can be relieved, via an excess pressure valve integrated in the displaceable wall, into the spring space of the displaceable wall and/or, via the second control hole or annular groove, into the spring space of the throttle piston.

9. The reservoir fuel injection appliance as claimed in one of claims 2 to 8, wherein the throttle piston can be displaced against the force of the spring between stops, in particular stop sleeves.

## Revendications

1. Dispositif d'injection de carburant avec accumulateur, muni d'une pompe de suralimentation (1) qui reçoit par une conduite d'alimentation (15) du carburant provenant d'un réservoir de carburant et l'envoie à un accumulateur sous pression par une conduite d'alimentation dans laquelle est disposé un clapet anti-retour s'ouvrant dans le sens du refoulement, accumulateur qui présente une paroi (17) pouvant se déplacer à l'encontre d'un ressort de rappel (18) et à partir duquel, au moins un injecteur (7) est alimenté en carburant au moyen d'une vanne (8) commandée électriquement, et avec une commande de la pression d'accumulation au moyen d'un étranglement (26) pouvant être réglé par la pression d'accumulation, étranglement disposé dans une conduite en dérivation (25) partant en aval de la pompe de suralimentation (1) vers une chambre de décharge, dispositif d'injection de carburant avec accumulateur caractérisé en ce que la pompe de suralimentation (1) est constituée de telle façon qu'elle refoule en permanence du carburant qui peut être évacué par l'étranglement (26), et en ce que la conduite en dérivation (25) part en amont du clapet anti-retour (39) de la conduite d'alimentation (4).

2. Dispositif d'injection de carburant avec accumulateur selon la revendication 1, caractérisé en ce que l'étranglement est formé par un piston (26) déplacé à l'encontre de la force d'un ressort, passant à travers la section transversale à étrangler de la conduite en dérivation (25), le piston (26) étant sollicité sur l'une de ses faces frontales (29), à l'encontre de la force d'un ressort de rappel (27), par la pression régnant dans l'accumulateur.

3. Dispositif d'injection de carburant avec accumulateur selon la revendication 2, caractérisé en ce que le piston servant à commander la section transversale de la conduite en dérivation, présente une rainure périphérique (30).

4. Dispositif d'injection de carburant selon l'une des revendications 2 à 3, caractérisé en ce que le ressort (27) sollicitant le piston de l'étranglement (26) présente une courbe caractéristique d'élasticité dégressive.

5. Dispositif d'injection de carburant avec accumulateur selon l'une des revendications 1 à 4, caractérisé en ce que l'accumulateur présente au moins un alésage de commande ou une rainure annulaire (34, 38) pouvant être polis par la paroi déplaçable, au moyen duquel, quand l'accumulateur atteint le volume prévu de remplissage, l'agent sous pression est amené à une face frontale (29) du piston d'étranglement (26) située à l'opposé du ressort (32).

6. Dispositif d'injection de carburant avec accumulateur selon la revendication 5, caractérisé en ce que la paroi déplaçable comprimée par un ressort présente un alésage de décharge (36) qui passe en le polissant sur l'alésage de commande (les alésages de commande) ou la rainure annulaire.

7. Dispositif d'injection de carburant avec accumulateur selon la revendication 6, caractérisé en ce que l'alésage de décharge (36) de la paroi déplaçable, lors de la liaison d'un premier alésage de commande (34) ou d'une rainure annulaire par l'intermédiaire desquels l'agent sous pression est amené de l'accumulateur (3) au piston d'étranglement (26), coïncide avec un deuxième alésage de commande (38) ou rainure annulaire, lequel deuxième alésage de commande (38) ou rainure annulaire est relié par une conduite (39) à la chambre de ressort (40) du piston d'étranglement (26), et en ce qu'à la chambre de ressort (40) est raccordée la conduite d'aspiration (15) par l'intermédiaire d'un clapet anti-retour (43) se fermant vers l'extérieur.

8. Dispositif d'injection de carburant avec accumulateur selon la revendication 7, caractérisé en ce que la chambre de l'accumulateur (44) peut être déchargée au moyen d'une vanne de surpression (47) intégrée dans la paroi déplaçable dans la chambre de ressort (68) de la paroi déplaçable (17), et/ou au moyen du deuxième alésage de commande (38) ou rainure annulaire, dans la chambre de ressort (40) du piston d'étranglement (26).

9. Dispositif d'injection de carburant avec accumulateur selon l'une des revendications 2 à 8, caractérisé en ce que le piston de l'étranglement (19) peut être déplacé entre des butées, en particulier des douilles de butée (50), à l'encontre de la force du ressort (49).
